# EUROPÄISCHE PATENTSCHRIFT

(11) **EP 0 212 352 B1**
(45) Veröffentlichungstag und Bekanntmachung des Hinweises auf die Patenterteilung: **27.09.1989**
(21) Anmeldenummer: 86110398.4
(22) Anmeldetag: 28.07.1986
(51) Int. Cl.: G10K 11/02, G10K 11/30

(54) **Ultraschallgenerator**
Ultrasonic generator
Générateur d'ultrasons

(30) Priorität: 09.08.1985 DE 3528676
(43) Veröffentlichungstag der Anmeldung: 04.03.1987
(73) Patentinhaber: SIEMENS AKTIENGESELLSCHAFT, 80333 München (DE)
(72) Erfinder: Rohwedder, Arnim, Dipl.-Ing., D-8520 Erlangen (DE); Wessels, Gerd, Dr., D-8520 Erlangen (DE)

(56) Entgegenhaltungen:
- EP-A- 0 018 614
- EP-A- 0 118 837
- FR-A- 1 593 791
- US-A- 2 525 873
- US-A- 2 592 222
- PATENTS ABSTRACTS OF JAPAN, Band 9, Nr. 150 (E-324)[1873], 25. Juni 1985; & JP-A-60 30 298 (YOKOKAWA HOKUSHIN DENKI K.K.) 15-02-1985

## Beschreibung

Die Erfindung betrifft einen Ultraschallgenerator gemäß dem ersten Teil des Patentanspruches 1.

Ein derartiger Ultraschallgenerator kann beispielsweise zur Erzeugung von Stoßwellen für die berührungslose Zertrümmerung von Konkrementen oder zur Beschallung von pathologisch verändertem Gewebe im menschlichen Körper dienen. Durch die US-PS 3 387 604 ist ein solcher Ultraschallgenerator bekannt, bei dem die Linse durch einen Gießvorgang mit der Vorderseite des piezoelektrischen Wandlers und der Dämpfungskörper durch Kleben mit dessen Rückseite akustisch gekoppelt sind. Außerdem sind Vorder- und Rückseite des piezoelektrischen Wandlers durch eine leitfähige Beschichtung, z.B. Silberlack, als Elektroden ausgebildet.

Der bekannte Ultraschallgenerator ist somit nur aufwendig herstellbar, da zunächst der Wandler mit Elektroden versehen werden muß und dann Maßnahmen zu dessen akustischer Kopplung an die Linse und den Dämpfungskörper getroffen werden müssen.

Der EP-A 0 018 614 ist eine unmittelbar an einem piezoelektrischen Wandler angeordnete Schicht zu entnehmen, die aus Pb oder AI bestehen kann.

Der Erfindung liegt die Aufgabe zugrunde, einen Ultraschallgenerator der eingangs genannten Art so auszubilden, daß der piezoelektrische Wandler auf einfache Weise mit Elektroden versehen und an die Linse und den Dämpfungskörper akustisch angekoppelt werden kann.

Diese Aufgabe ist erfindungsgemäß durch den zweiten Teil des Patentanspruches 1 gelöst. Um den piezoelektrischen Wandler mit Elektroden zu versehen und akustisch an die Linse und den Dämpfungskörper anzukoppeln, ist es somit lediglich erforderlich, auf Vorder- und Rückseite des piezoelektrischen Wandlers dünne Platten aus weichem Metall, z.B. Blei, aufzulegen und diese zwischen dem piezoelektrischen Wandler und der akustischen Linse sowie dem Dämpfungskörper eingepreßt zu halten.

Bei dem erfindungsgemäßen Ultraschallgenerator kann der piezoelektrische Wandler sehr einfach ausgebildet werden, z.B. indem er aus einer einzigen Platte aus piezoelektrischem Material hergestellt wird. Auch in dem Fall, in dem mehrere, in einer Ebene angeordnete Platten aus piezoelektrischem Material zum Aufbau des piezoelektrischen Wandlers benutzt werden, ergibt sich eine Vereinfachung gegenüber dem Stand der Technik, da sämtliche Platten mittels der Schichten aus weichem Metall sehr einfach kontaktiert und an Linse und Dämpfungskörper angekoppelt sind. Jede Platte kann dabei von einer einzigen Schicht, aber auch von mehreren übereinanderliegenden Schichten aus piezoelektrischem Material gebildet sein, zwischen denen Schichten aus einem weichen Metall angeordnet sind, die jeweils einzeln kontaktierte Elektroden bilden. Auch hier ergibt sich eine gegenüber dem Stand der Technik sehr einfache Kontaktierung und Ankoppelung des Wandlers an Linse und Dämpfungskörper. Außerdem ist eine wirkungsvolle akustische Koppelung der Schichten aus piezoelektrischem Material untereinander gegeben.

Die akustische Linse kann in vorteilhafter Weise aus einem Material bestehen, dessen Schallimpedanz größer oder gleich dem geometrischen Mittel der Schallimpedanzen des Werkstoffes des piezoelektrischen Wandlers und von Wasser ist, wobei davon ausgegangen wird, daß die akustische Impedanz von Wasser im wesentlichen der des zu beschallenden Gewebes entspricht.

Dabei kann die akustische Linse aus zwei Teilen bestehen, von denen der erste Teil einen festen Fokus aufweist und akustisch am piezoelektrischen Wandler angekoppelt und der zweite Teil einen veränderbaren Fokus aufweist und akustisch an der Abstrahlfläche des ersten Teiles angekoppelt ist. Durch diese Ausbildung ist eine Fokusverlagerung und damit eine optimale Anpassung der Fokuslage an die jeweiligen Gegebenheiten, z. B. eine Einstellung auf einen Nierenstein, möglich. Der erste Teil wird dabei zweckmäßigerweise aus einem Material mit geringerer Schallimpedanz als der piezoelektrische Wandler aufgebaut, z. B. aus Magnesium oder Aluminium. Der zweite Teil kann von einer Flüssigkeitslinse gebildet sein, die in den ersten Teil integriert ist und die durch den Flüssigkeitsdruck in ihrer Form der jeweils gewünschten Fokuslage anpaßbar ist. Anstelle einer Flüssigkeitslinse kann aber auch eine Festkörperlinse Verwendung finden. Die Fokusverlagerung kann auch durch Verschiebung der Festkörperlinse oder Temperaturänderung erfolgen.

Die Erfindung ist nachfolgend anhand eines in der Zeichnung dargestellten Ausführungsbeispieles näher erläutert.

Es zeigen:
Fig. 1 einen Schnitt durch einen Ultraschallgenerator nach der Erfindung, und
Fig. 2 eine Variante des piezoelektrischen Wandlers des Ultraschallgenerators gemäß Figur 1.

In der Figur 1 ist ein einen Einzelschwinger bildender piezoelektrischer Wandler 1 dargestellt, der eine ebene Platte bildet und in einem Ring 2 eingeklebt ist. Die elektrische Kontaktierung des piezoelektrischen Wandlers 1 erfolgt durch zwei Bleiplatten 4, 5, die zwischen der Vorderseite des piezoelektrischen Wandlers 1 und dem ersten Teil 6 einer akustischen Linse sowie der Rückseite des piezoelektrischen Wandlers 1 und einem akustischen Dämpfungskörper 7 eingepreßt sind. Durch die Bleiplatten 4, 5 wird zugleich die akustische Kopplung des ersten Teiles 6 der akustischen Linse und des Dämpfungskörpers 7 an den piezoelektrischen Wandler 1 gewährleistet. Die akustische Linse weist eine in dem Teil 6, der z.B. aus Magnesium bestehen kann, integrierte Flüssigkeitslinse 8 auf, die von einer Membran 9 und einer akustisch günstigen Flüssigkeit 10 gebildet ist. Die akustische Linse weist dann eine Schallimpedanz auf, die größer oder gleich dem geometrischen Mittel der Schallimpedanzen des Werkstoffes des piezoelektrischen Wandlers 1 und von Wasser ist. Das Volumen der Flüssigkeitslinse 8 kann dabei über eine Leitung 11 verändert werden. Dadurch verändert sich die Form der Flüssigkeitslinse 8 und der resultierende Fokus kann den jeweiligen Anforderungen entsprechend eingestellt werden. Die Ankopplung des Ultraschallgenerators an den zu behandelnden Körper kann z. B. über eine weitere Membran 3 erfolgen. Der Raum zwischen den Membranen 9 und 3 wird dabei durch ein durch einen Kanal 12 einleitbares Koppelmedium 13, z. B. Wasser, gefüllt. Die Komponenten 6, 9, 11 sind durch einen Stahlring 14 gehaltert. Eine Stahlplatte 15 dient als Gegenplatte. Zwischen dem akustischen Dämpfungskörper 7 und der Stahlplatte 15 ist eine Isolierstoffplatte 16 angeordnet.

Als piezoelektrischer Wandler kann, wie bereits eingangs erwähnt, anstelle einer einzigen ebenen Platte auch eine Anzahl solcher in einer Ebene angeordneter Platten aus piezoelektrischem Material Verwendung finden.

Bei dem Beispiel gemäß Figur 2 ist der piezoelektrische Wandler von mehreren Schichten 17, 18, 19 aus piezoelektrischem Material gebildet, die durch Bleischichten 20, 21, 22, 23, die als Elektroden und zur akustischen Ankoppelung dienen, abgedeckt sind.

Für den piezoelektrischen Wandler 1 kommen für die Anwendung als Hochintensitäts-Ultraschallgenerator für die Beschallung pathologischer Veränderungen Dicken in der Größenordnung größer 1 mm und Durchmesser größer 10 mm in Frage. Wesentlich ist, daß der Durchmesser dabei größer als die Dicke ist. Als aktives Material kann Blei-Zirkonat-Titanat verwendet werden.

In der Figur 1 ist gestrichelt eine Ausbildung mit drei Platten 1a, 1b, 1 dargestellt, die zusammen den piezoelektrischen Wandler bilden und die anstelle einer einzigen Platte Verwendung finden können. Dabei überdecken die Bleiplatten 4 und 5 sämtliche Platten 1 a, 1 b und 1 c.

Um unterschiedliche Spektralanteile der akustischen Welle zu erreichen, können mehrere Keramiken mit unterschiedlichen Dicken übereinander und/oder ringförmig angeordnet werden.

## Patentansprüche

1. Ultraschallgenerator für die Beschallung von pathologischen Veränderungen im menschlichen Körper mit einem eben ausgebildeten piezoelektrischen Wandler (1), der an seiner Vorderseite mit einer akustischen Linse (6, 8) und an seiner Rückseite mit einem Dämpfungskörper (7) akustisch gekoppelt und an seiner Vorder- und Rückseite mit Elektroden versehen ist, dadurch gekennzeichnet, daß Schichten (4, 5, 20, 23) aus einem weichen Metall auf Vorder- und Rückseite des piezoelektrischen Wandlers aufgelegt und sowohl zwischen dem piezoelektrischen Wandler (1) und der akustischen Linse (6, 8) als auch zwischen dem piezoelektrischen Wandler (1) und dem Dämpfungskörper (7) eingepreßt gehalten sind, die zugleich als Elektroden und zur akustischen Kopplung des piezoelektrischen Wandlers (1) mit der akustischen Linse (6, 8) und dem Dämpfungskörper (7) dienen.

2. Ultraschallgenerator nach Anspruch 1, dadurch gekennzeichnet, daß die akustische Linse (6, 8) aus einem Material besteht, dessen Schallimpedanz größer oder gleich dem geometrischen Mittel der Schallimpedanzen des Werkstoffes des piezoelektrischen Wandlers (1) und von Wasser ist.

3. Ultraschallgenerator nach Anspruch 1 oder 2, dadurch gekennzeichnet, daß die akustische Linse aus zwei Teilen (6, 8) besteht, von denen der erste Teil (6) einen festen Fokus aufweist und akustisch am piezoelektrischen Wandler (1) angekoppelt und der zweite Teil (8) einen veränderbaren Fokus aufweist und akustisch an der Abstrahlfläche des ersten Teiles (6) angekoppelt ist.

4. Ultraschallgenerator nach Anspruch 3, dadurch gekennzeichnet, daß der erste Teil (6) aus einem Leichtmetall besteht.

5. Ultraschallgenerator nach Anspruch 4, dadurch gekennzeichnet, daß der erste Teil aus Magnesium oder einer Magnesiumlegierung besteht.

6. Ultraschallgenerator nach Anspruch 4, dadurch gekennzeichnet, daß der erste Teil (6) aus Aluminium oder einer Aluminiumlegierung besteht.

7. Ultraschallgenerator nach einem der Ansprüche 3 bis 6, dadurch gekennzeichnet, daß der zweite Teil (8) von einer Flüssigkeitslinse gebildet ist, die in den ersten Teil (6) integriert ist.

8. Ultraschallgenerator nach einem der Ansprüche 1 bis 7, dadurch gekennzeichnet, daß der piezoelektrische Wandler (1) von einer einzigen Platte aus piezoelektrischem Material gebildet ist.

9. Ultraschallgenerator nach einem der Ansprüche 1 bis 8, dadurch gekennzeichnet, daß der piezoelektrische Wandler von mehreren, in einer Ebene angeordneten Platten (1 a, 1 b, 1 c) aus piezoelektrischem Material gebildet ist und an seiner Vorder-und Rückseite mit jeweils einer einzigen Schicht weichen Metalls (4, 5) versehen ist.

10. Ultraschallgenerator nach Anspruch 8 oder 9, dadurch gekennzeichnet, daß jede Platte mehrere übereinanderliegende Schichten (17, 18, 19) aus piezoelektrischem Material aufweist, zwischen denen Schichten (21, 22) aus einem weichen Metall angeordnet sind, die jeweils einzeln kontaktierte Elektroden bilden.

## Revendications

1. Générateur d'ultrasons pour exposer aux ultrasons des modifications pathologiques dans le corps humain, avec un transducteur piézoélectrique plan (1) qui est couplé du point de vue acoustique, sur son côté antérieur, avec une lentille acoustique (6, 8) et, sur son côté postérieur, avec un corps d'atténuation (7), ledit transducteur étant pourvu d'électrodes sur son côté antérieur et sur son côté postérieur, caractérisé par le fait que des couches (4, 5, 20, 23) en un matériau mou sont placées sur le côté antérieur et sur le côté postérieur du transducteur piézoélectrique (1) et sont maintenues pressées aussi bien entre le transducteur piézoélectrique (1) et la lentille acoustique (6, 8) qu'entre le transducteur piézoélectrique (1) et le corps d'atténuation (7) et servent en même temps d'électrodes et au couplage acoustique du transducteur piézoélectrique (1) avec la lentille acoustique (6, 8) et le corps d'atténuation (7).

2. Générateur d'ultrasons selon la revendication 1, caractérisé par le fait que la lentille acoustique (6, 8) est constituée en un matériau dont l'impédance acoustique est supérieure ou égale à la moyenne géométrique des impédances acoustiques du matériau du transducteur piézoélectrique (1) et de l'eau.

3. Générateur d'ultrasons selon la revendication 1 ou 2, caractérisé par le fait que la lentille acoustique est constituée par deux parties (6, 8) dont la première partie (6) présente un foyer fixe et est couplée acoustiquement avec le transducteur piézoélectrique (1), et dont la seconde partie (a) présente un foyer susceptible d'être modifié et est couplé acoustiquement avec la surface radiante de la première partie (6).

4. Générateur d'ultrasons selon la revendication 3, caractérisé par le fait que la première partie (6) est constituée avec un métal léger.

5. Générateur d'ultrasons selon la revendication 4, caractérisé par le fait que la première partie est constituée avec du magnésium ou avec un alliage au magnésium.

6. Générateur d'ultrasons selon la revendication 4, caractérisé par le fait que la première partie (6) est faite avec de l'aluminium ou avec un alliage à base d'aluminium.

7. Générateur d'ultrasons selon l'une des revendications 3 à 6, caractérisé par le fait que la seconde partie (8) est formée par une lentille liquide qui est intégrée dans la première partie (6).

8. Générateur d'ultrasons selon l'une des revendications 1 à 7, caractérisé par le fait que le transducteur piézoélectrique (1) est constitué par une plaque unique faite en un matériau piézoélectrique.

9. Générateur d'ultrasons selon l'une des revendications 1 à 8, caractérisé par le fait que le transducteur piézoélectrique est formé par plusieurs plaques (1 a, 1b, 1 c) disposées dans un plan et constituées avec un matériau piézoélectrique, et qu'il est pourvu sur son côté antérieur et sur son côté postérieur respectivement d'une couche unique en un métal mou (4, 5).

10. Générateur d'ultrasons selon la revendication 8 ou 9, caractérisé par le fait que chaque plaque comporte plusieurs couches superposées (17, 18, 19) faites avec un matériau piézoélectrique, et entre lesquelles sont disposées des couches (21, 22) faites avec un matériau mou et dont chacune forme électrode contactée individuellement.

## Claims

1. An ultrasonic generator for the acoustic irradiation of pathological changes in the human body comprising a flat piezoelectric transducer (1), which is acoustically coupled on its front side with an acoustic lens (6, 8) and on its rear side with an attenuation member (7) and is provided on its front and rear sides with electrodes, characterised in that layers (4, 5, 20, 23) of a soft metal are placed onto the front and rear sides of the piezoelectric transducer and held pressed into place both between the piezoelectric transducer (1) and the acoustic lens (6, 8) and between the piezoelectric transducer (1) and the attenuation member (7), said layers being used simultaneously as electrodes and for the acoustic coupling of the piezoelectric transducer (1) with the acoustic lens (6, 8) and the attenuation member (7).

2. An ultrasonic generator according to claim 1, characterised in that the acoustic lens (6, 8) is made of a material whose acoustic impedance is greater than or equal to the geometric average of the acoustic impendance of the material of the piezoelectric transducer (1) and of water.

3. An ultrasonic generator according to claim 1 or 2, characterised in that the acoustic lens is made of two parts (6, 8), the first part (6) having a fixed focus and being acoustically coupled to the piezoelectric transducer (1) and the second part (8) having a variable focus and being acoustically coupled to the emitting surface of the first part (6).

4. An ultrasonic generator according to claim 3, characterised in that the first part (6) is made of a light metal.

5. An ultrasonic generator according to claim 4, characterised in that the first part (6) is made of magnesium or a magnesium alloy.

6. An ultrasonic generator according to claim 4, characterised in that the first part (6) is made of aluminium or an aluminium alloy.

7. An ultrasonic generator according to one of claims 3 to 6, characterised in that the second part (8) is formed from a fluid lens, which is incorporated into the first part (6).

8. An ultrasonic generator according to one of claims 1 to 7, characterised in that the piezoelectric transducer (1) is formed by a single plate made of piezoelectric material.

9. An ultrasonic generator according to one of claims 1 to 8, characterised in that the piezoelectric transducer is formed from a plurality of plates (1a, 1b, 1 c) made of piezoelectric material arranged in a plane and is provided on its front and rear sides with a single layer of soft metal (4, 5) in each case.

10. An ultrasonic generator according to claim 8 or 9, characterised in that each plate comprises a plurality of superimposed layers (17, 18, 19) of piezoelectric material, between which layers (21, 22) of a soft metal are arranged, which form individually contacted electrodes in each case.
